# EUROPÄISCHE PATENTSCHRIFT

(11) **EP 0 571 017 B1**
(45) Veröffentlichungstag und Bekanntmachung des Hinweises auf die Patenterteilung: **12.11.1997**
(21) Anmeldenummer: 93201335.2
(22) Anmeldetag: 07.05.1993
(51) Int. Cl.: G01T 1/36, G21K 3/00

(54) **Filterverfahren für ein Röntgensystem und Anordnung zur Durchführung eines solchen Filterverfahrens**
Filtering procedure for an X-ray system and arrangement to carry out such a filtering procedure
Procédé de filtrage pour un système rayons X et agencement pour réaliser ledit procédé de filtrage

(30) Priorität: 09.05.1992 DE 4215343
(43) Veröffentlichungstag der Anmeldung: 24.11.1993
(73) Patentinhaber: Philips Patentverwaltung GmbH, 22335 Hamburg (DE); Philips Electronics N.V., 5621 BA Eindhoven (NL)
(72) Erfinder: Harding, Geoffrey, Dr., W-2000 Hamburg 1 (DE)
(74) Vertreter: Hartmann, Heinrich, Dipl.-Ing.

(56) Entgegenhaltungen:
- EP-A- 0 184 247
- US-A- 4 445 226
- JOURNAL OF PHYSICS E : SCIENTIFIC INSTRUMENTS, Bd. 18, April 1985, Seiten 354-357; M. COOPER et al.: 'Elastic and Compton scattering with W K alpha x-radiation'

## Beschreibung

Die Erfindung betrifft ein Filterverfahren für ein Röntgensystem sowie eine Anordnung zur Durchführung dieses Filterverfahrens. Aus der Zeitschrift J. Phys.E., Vol. 18, 1985, Seiten 354-357 ist ein Filterverfahren für ein Röntgensystem bekannt, das einen Untersuchungsbereich durchstrahlt, wobei die Röntgenstrahlung aus dem Untersuchungsbereich von einer Detektoranordnung gemessen wird. Bei dem bekannten Verfahren wird eine erste Messung mit einem ersten Filter im Strahlengang zwischen Röntgenstrahler und Untersuchungsbereich durchgeführt und eine zweite Messung mit einem zweiten Filter. Die beiden Filter besitzen unterschiedliche Absorptionskanten und sind so bemessen, daß sie für alle Röntgenquanten außerhalb des Energiebereiches zwischen den Absorptionskanten der beiden Filter die gleiche Absorption bzw. Transmission aufweisen. Wird das Ergebnis der beiden Messungen voneinander subtrahiert, dann resultiert ein Differenzwert, der nur von den Spektralkomponenten des polychromatischen Röntgenstrahlers abhängt, die innerhalb des Energiebereiches zwischen den beiden Absorptionskanten liegen.

Aufgabe der vorliegenden Erfindung ist es, ein anderes Filterverfahren anzugeben. Diese Aufgabe wird erfindungsgemäß gelöst durch ein Filterverfahren für ein Röntgen-System mit einem Röntgenquanten emittierenden Röntgenstrahler und einer wenigstens ein Meßsignal liefernden Detektoranordnung zur Erfassung der mit einem Objekt in einem Untersuchungsbereich in Wechselwirkung getretenen Röntgenquanten mit folgenden Verfahrensschritten:
a) Es wird eine Messung durchgeführt, bei der sich im Strahlengang zwischen dem Röntgenstrahler und dem Untersuchungsbereich ein Filter befindet.
b) Es wird eine Messung durchgeführt, bei der sich im Strahlengang zwischen dem Untersuchungsbereich und der Detektoranordnung ein Filter befindet, das aus dem gleichen Material besteht wie das bei der anderen Messung benutzte Filter.
c) Die bei den beiden Messungen erhaltenen Meßsignale werden subtraktiv miteinader kombiniert.

Während also bei dem bekannten Verfahren bei zwei Messungen Filter aus unterschiedlichem Material jeweils im Strahlengang zwischen Röntgenstrahler und Untersuchungsbereich plaziert werden, wird bei der Erfindung bei der einen Messung ein Filter in den Strahlengang zwischen Röntgenstrahler und Untersuchungsbereich und bei der anderen Messung ein Filter in den Strahlengang zwischen dem Untersuchungsbereich und der Detektoranordnung plaziert, wobei das Filtermaterial in beiden Fällen dasselbe ist. Deshalb kann bei beiden Messungen das gleiche Filter verwendet werden. Es ist jedoch auch möglich, zwei Filter aus demselben Material zu verwenden.

Die Erfindung nutzt die Tatsache aus, daß Röntgenquanten mit einem Objekt im Untersuchungsbereich in unterschiedlicher Weise in Wechselwirkung treten können:
1) Bei der elastischen Streustrahlung (Rayleigh-Streuung) ändert sich zwar die Richtung der Röntgenstrahlung, nicht aber ihre Energie.
2) Bei der inelastischen (Compton-Streuung) verliert die Röntgenstrahlung bei einer Richtungsänderung Energie. Der Energieverlust hängt von der Größe der Richtungsänderung und von der Energie der Röntgenquanten ab.
3) Bei der photoelektronischen Bremsstrahlung wird durch ein mit einem Atom in Wechselwirkung tretendes Röntgenquant ein Elektron vornehmlich aus der K-Schale befreit, wodurch ein Photoelektron (Röntgenquant) entsteht, dessen Energie um den Betrag kleiner ist als die Energie des primären Röntgenquants, der erforderlich ist, um das Elektron aus der K-Schale zu lösen. Dieser Energiebetrag steigt kubisch mit der Ordnungszahl des Atoms im periodischen System an.

Das erfindungsgemäße Verfahren gestattet es, die Komponenten, die durch unterschiedliche Wechselwirkung mit dem Untersuchungsbereich entstanden sind, voneinander zu trennen.

Eine erste Weiterbildung der Erfindung sieht vor, daß ein im wesentlichen monochromatischer Röntgenstrahler verwendet wird, daß das Filtermaterial eine Absorptionskante bei einer Quantenenergie hat, die geringfügig niedriger ist als die Energie der von dem monochromatischen Röntgenstrahler emittierten Röntgenquanten und daß die Röntgenquanten von der Detektoranordnung unter einem Winkel erfaßt werden, der größer ist als der Winkel, bei dem der Energieverlust der Röntgenquanten durch Compton-Streuung gerade der Differenz zwischen der Energie der Röntgenquanten und der Quantenenergie entspricht, bei der das Filter seine Absorptionskante hat. Dieses Verfahren gestattet die Bestimmung des Streuquerschnitts für elastische (kohärente) Streustrahlung oder auch für inelastische (inkohärente) Streustrahlung.

Nach einer anderen Ausgestaltung der Erfindung ist vorgesehen, daß ein im wesentlichen monochromatischer Röntgenstrahler verwendet wird, daß das Filtermaterial eine Absorptionskante bei einer Quantenenergie hat, die geringfügig niedriger ist als die Energie der von dem monochromatischen Röntgenstrahler emittierten Röntgenquanten, daß die Röntgenquanten von der Detektoranordnung unter einem Winkel erfaßt werden, der kleiner ist als der Winkel, bei dem der Energieverlust der Röntgenquanten durch Compton-Streuung gerade die Differenz zwischen der Energie der Röntgenquanten und der Energie der Röntgenquanten entspricht, bei der das Filtermaterial eine Absorptionskante aufweist, und daß die Quantenenergie energieauflösend gemessen wird. Bei dieser Ausgestaltung können die auf Compton- und Rayleigh-Streuung zurückgehenden Komponenten unterdrückt werden, so daß nur Komponenten verbleiben, die durch photoelektronische Bremsstrahlung erzeugt werden. Man kann damit in einem (ausgedehnten) Untersuchungsbereich den Gehalt von Stoffen mit niedriger Ordnungszahl, z.B. Kohlenstoff, Sauerstoff bzw. Stickstoff) bestimmen.

Eine weitere Ausgestaltung der Erfindung sieht vor, daß ein polychromatischer Röntgenstrahler verwendet wird, und daß die unter einem bestimmten Streuwinkelbereich austretende Streustrahlung von der Detektoranordnung gemessen wird. Die nach subtraktiver Kombination der Meßsignale erhaltenen Meßwerte werden nur von Röntgenquanten innerhalb eines bestimmten Energiebandes bestimmt; die Wirkung der anderen Röntgenquanten wird durch die subtraktive Kombination eliminiert.

Die Erfindung wird nachstehend anhand der Zeichnungen näher erläutert. Es zeigen:
Fig. 1 eine Anordnung zur Durchführung des erfindungsgemäßen Filterverfahrens.
Fig. 2 ein Spektrum, das sich bei einer Ausführungsform jenseits des Untersuchunbsbereiches ergibt.
Fig. 3 die Emissionslinien eines für das Verfahren geeigneten monochromatischen Röntgenstrahlers.
Fig. 4 das Energiespektrum, das sich bei einer anderen Ausführungsform ergibt.
Fig. 5 ein Bremsstrahlungsspektrum vor und hinter dem Untersuchungsbereich.
Fig. 6 eine zweite Ausführungsform des erfindungsgemäßen Verfahrens und
Fig. 7 ein bei der Anordnung nach Fig. 6 verwendbares Filter.

In Fig. 1 ist mit 1 ein Röntgenstrahler bezeichnet, der monochromatische Röntgenstrahlung emittiert; die von dem Strahler 1 emittierten Röntgenquanten haben also alle im wesentlichen die gleiche Energie. Eine mit einer zentralen Bohrung versehene Blende 2 läßt von der von dem Röntgenstrahler 1 emittierten Röntgenstrahlenbündel nur einen Nadelstrahl (pencil-beam) 3 durch. Der Nadelstrahl 3 durchsetzt die zentrale Öffnung in einer weiteren Blendenplatte 4. Die beiden Blendenplatten 2 und 4 begrenzen in Richtung senkrecht zu dem Nadelstrahl 3 einen Untersuchungsbereich, in dem sich ein Untersuchungsobjekt 7 befindet. Die Röntgenquanten in dem Nadelstrahl 3 treten mit dem Untersuchungsobjekt 7 in Wechselwirkung, und erzeugen u.a. elastische und inelastische Streustrahlung. Die Streustrahlung, die im Untersuchungsobjekt 7 zwischen einem minimalen Winkel β₁ und einem maximalen Winkel β₂ erzeugt wird, kann durch eine zum Nadelstrahl 3 konzentrische, ringförmige Öffnung 8 in der Blende 4 hindurch einen ringförmigen Detektor 9 erreichen. Das Detektorsignal wird von einem integrierend wirkenden Verstärker 10 verstärkt und von einem Analog-Digital-Wandler in ein digitales Datenwort umgesetzt. Dieses Datenwort ist der Zahl der während eines Integrationsintervalls bzw. einer Meßzeit vom ringförmigen Detektor 9 registrierten Röntgenquanten proportional und von der Energie der Röntgenquanten unabhängig.

Das Datenwort kann in einem Speicher 12 gespeichert und in einer arithmetisch logischen Einheit (ALU 13) weiterverarbeitet werden. Die Einheiten 10-13 werden von einer Steuereinheit 14 gesteuert. Die Einheiten 12-14 können Teil eines Microprozessors sein.

Im folgenden wird die Durchführung eines Meßverfahrens mit Hilfe der in Fig. 1 skizzierten Anordnung erläutert. Es wird zunächst eine erste Messung durchgeführt. Bei dieser ersten Messung befindet sich im Strahlengang zwischen dem monochromatischen Röntgenstrahler 1 und dem Untersuchungsbereich 7 ein Filter 5, das eine Absorptionskante bei einer Quantenenergie Eₖ hat, die geringfügig niedriger liegt als die Energie der von dem Röntgenstrahler 1 emittierten Röntgenquanten.

Fig. 2 zeigt das Energiespektrum (d.h. die Intensität der Röntgenstrahlung als Funktion der Energie der Röntgenquanten). Man erkennt in dem Spektrum eine Linie Eₚ und eine Komponente Eₛ mit geringerer Energie. Die Linie Eₚ entsteht durch elastische Streuung, bei der die Röntgenquanten bekanntlich keine Energie verlieren. Die Energie Eₚ ist daher auch die Energie der vom Röntgenstrahler 1 emittierten Röntgenquanten. Die Komponente Eₛ entsteht durch Compton-Streuung. Bei diesem inelastischen Streuprozeß verlieren die Röntgenquanten Energie gemäß der Beziehung${\text{1/E}}_{\text{s}} {\text{- 1/E}}_{\text{p}} \text{= c (1-cosβ)}$

Dabei ist Eₚ die Energie des Röntgenquants vor dem Streuproßeß, Eₛ die Energie des Röntgenquants, nach dem Streuprozeß c eine Konstante und β der Winkel, den die Bahn des gestreuten Röntgenquants mit der Richtung des Nadelstrahls 3 einschließt.

Bei Gleichung (1) wird vorausgesetzt, daß die Elektronen stationär sind. In der Realität bewegen sich die Elektronen aber. Dies führt zu einer Verbreiterung der Compton-Linie (Compton-shift). In diesem Fall beschreibt Gleichung (1) die Energie des Compton-peaks. Für Streuung unter einem kleinen Streuwinkel ist die Breite des Compton-peaks klein.

Die Verbreiterung der Komponente Eₛ im Vergleich zur Komponente Eₚ ergibt sich auch dadurch, daß Röntgenquanten den Detektorring 9 unter unterschiedlichen Streuwinkeln erreichen können. Wenn dafür gesorgt wird, daß Streustrahlung nur unter einem definierten Streuwinkel die Detektoranordnung erreichen kann, ergibt sich für die Komponente Eₛ näherungsweise eine Linie. Dies kann beispielsweise dadurch erreicht werden, daß anstelle eines nadelförmigen Primärstrahls ein Primärstrahlenbündel mit der Form eines Kegelmantels verwendet wird und die Blende 4 durch zur Symmetrieachse des Kegelmantels konzentrische Kollimatorkörper gebildet wid, wie in der DE-OS 40 34 602 beschrieben.

Das in Fig. 1 dargestellte Filter 5 besteht aus einem Material mit einer Absorptionskante bei einer Quantenenergie Eₖ, die geringfügig kleiner ist als die Energie der vom Röntgenstrahler emittierten Röntgenquanten aber größer als die Energie Eₛ der durch den Streuprozeß beeinflußten Röntgenquanten. In Fig. 2 ist der Verlauf der Transmission dieses Filters als Funktion der Energie der Röntgenquanten durch eine gestrichelte Kurve F schematisch angedeutet. Die Transmission nimmt bis zur Absorptionskante monoton zu, um dann auf einen niedrigen Wert zu springen und danach wieder anzusteigen. Die Transmission des Filters 5 für die Energie der Primärstrahlung ist mit Tₚ, und die (größere) Transmission des Filters für die Energie Eₛ ist mit Tₛ bezeichnet. Durch den Einsatz des Filters 5 im Bereich zwischen Röntgenstrahler und Untersuchungsbereich werden die Spektralkomponenten Eₛ und Eₚ im gleichen Maße reduziert - und zwar entsprechend dem Transmissionsfaktor Tₚ.

Am Ende des Meßzeitraumes liefert der Analog-Digital-Wandler 11 ein Signal, das dem zeitlichen Integral über die Intensität proportional ist.

Danach wird eine weitere Messung durchgeführt, bei der - wie durch Pfeile angedeutet - das Filter 5 aus dem Strahlengang und ein Filter 6 in den Strahlengang zwischen dem Untersuchungsbereich 7 und der Detektoranordnung 9 bewegt wird. Das Filter 6 muß aus dem gleichen Material bestehen wie das Filter 5 und kann dieselbe Dicke haben. Im letzteren Fall könnte man mit einem Filter auskommen, das bei der einen Messung oberhalb des Untersuchungsbereichs, und bei der anderen Messung unterhalb des Untersuchungsbereichs angeordnet wird. - Das Filter 6 beeinflußt die gestreuten Komponenten Eₚ und Eₛ nicht in gleicher Weise. Die Komponente Eₚ wird durch das Filter 6 in gleichem Maße geschwächt wie durch das Filter 5. Hingegen wird die Komponente Eₛ weniger stark geschwächt, weil Tₛ größer ist als Tₚ. Die für diese Messung zur Verfügung stehende Meßzeit entspricht der Meßzeit bei der vorangehenden Messung.

Nach den beiden Messungen kann die Differenz der bei den Messungen erhaltenen Signale gebildet werden. Da bei den beiden Messungen die Komponente Eₚ im gleichen Maße durch die Filter 5 bzw. 6 gedämpft wird, hängt die Differenz der Meßsignale nur von der Komponente Eₛ ab, die durch Compton-Streuung hervorgerufen wird. Das Differenzsignal ist also ein Maß für die Compton-Streuung.

Verwendet man im Strahlengang zwischen Untersuchungsbereich und Detektoranordnung ein Filter aus dem gleichen Material wie das Filter 6, jedoch mit einer um den Faktor Tₛ/Tₚ größeren Dicke, dann erfährt die Componente Eₛ bei beiden Messungen dieselbe Dämpfung, während die Komponente Eₚ bei dieser zweiten Messung stärker unterdrückt wird. Bildet man daher wiederum die Differenz zwischen den Meßsignalen bei den beiden Messungen, dann ist das Differenzsignal unabhängig von Eₛ und ein Maß für die elastische Streustrahlung. Das gleiche Ergebnis kann man aber auch erreichen, wenn man im Strahlengang zwischen Untersuchungsbereich 7 und Detektoranordnung 9 ein Filter aus dem gleichen Material und von der gleichen Dicke verwendet, wie das Filter 5 und die Intensität des Nadelstrahls 3 oder aber die Meßzeit um den Faktor Tₛ/Tₚ erhöht.

Eine Modifikation der Anordnung nach Fig. 1 gestattet die Berechnung des Streuquerschnitts eines Volumenelements für elastische und/oder nicht elastische Streustrahlung. Dazu muß zwischen Detektoranordnung 9 und dem Untersuchungsbereich 7 eine Blendenanordnung angeordnet sein, durch die hindurch die Detektoranordnung nur ein Volumenelement auf dem Nadelstrahl 3 des Untersuchungsbereichs 7 "sehen" kann. (In diesem Fall ist es zweckmäßig, wenn das Objekt 7 relativ zu den übrigen Komponenten der Anordnung - oder umgekehrt - nicht nur senkrecht zum Nadelstrahl 3, sondern auch in Richtung des Nadelstrahls 3 verschiebbar ist, damit jedes Volumnelement innerhalb des Körpers 7 bei Bedarf untersucht werden kann). Für die bei den beiden Messungen erhaltenen Meßsignale S1 und S2 gilt dann folgendes:${\text{S1 = I}}_{\text{p}} {\text{· T}}_{\text{p}} {\text{· (A}}_{\text{e}} {\text{+ A}}_{\text{i}} \text{)}$${\text{S2 = I}}_{\text{p}} {\text{· (T}}_{\text{p}} {\text{A}}_{\text{e}} {\text{+ T}}_{\text{s}} {\text{· A}}_{\text{i}} \text{)}$

Dabei sind Aₑ und Aᵢ Faktoren, die Streuquerschnitten für elastischen (Rayleigh-) bzw. inelastische (Compton-) Streustrahlung proportional sind und Iₚ die Intensität im Nadelstrahl 3. Aus den Gleichungen 2 und 3 lassen sich die Streuquerschnitte wie folgt ableiten:${\text{I}}_{\text{p}} {\text{· A}}_{\text{i}} {\text{= (S2 - S1)/(T}}_{\text{s}} {\text{- T}}_{\text{p}} \text{)}$${\text{I}}_{\text{p}} {\text{· A}}_{\text{e}} {\text{= (S1 · T}}_{\text{s}} {\text{- S2 · T}}_{\text{p}} {\text{)/(T}}_{\text{s}} {\text{· T}}_{\text{p}} {\text{- T}}_{\text{p}} {\text{}}^{\text{2}} \text{)}$

Gleichung 5 zeigt, daß man den Querschnitt Aₑ für die elastische Streustrahlung auch ermitteln kann, ohne die Filterdicke, die Meßzeit oder die Intensität Iₚ zu verändern. Allerdings darf man die subtraktive Kombination der Signale S1 und S2 nicht unmittelbar durch Differenzbildung realisieren, sondern durch eine Linearkombination, bei der die Differenz der gewichteten Meßsignale gebildet wird.

Wie Fig. 2 deutlich zeigt, ist Voraussetzung für die Trennung der Komponenten Eₛ und Eₚ, daß das Filter eine Absorptionskante bei einer Quantenenergie Eₖ hat, die unterhalb von Eₚ und oberhalb von Eₛ liegt. Damit dies der Fall ist, muß der Energieverlust Eₚ - Eₛ eines Röntgenquants bei einem Compton-Streuprozeß genügend groß sein. Gemäß Gleichung 1 steigt der Energieverlust Eₚ-Eₛ nämlich mit dem Streuwinkel. Bei einem bestimmten Streuwinkel entspricht der Energieverlust gerade der Differenz zwischen der Energie Eₚ und der Quantenenergie Eₖ am der Absorptionskante. Die Streuwinkel, unter denen die Detektoranordnung 9 die gestreuten Röntgenquanten erfaßt, müssen daher größer sein als dieser Streuwinkel, damit elastisch gestreute Röntgenquanten und inelastisch durch einen Comptom-Prozeß gestreute Quanten voneinander getrennt werden.

Eine monochromatische Röntgenstrahlung könnte grundlätzlich mittels eines Radionuklids erzeugt werden. Diese Strahlenquellen haben jedoch nur eine geringe Intensität. Eine weitaus höhere Intensität hat ein Röntgenstrahler, der zunächst eine polychromatische Röntgenstrahlung erzeugt, welche in einem Target in quasi-monochromatische Fluoreszenzstrahlung umgesetztwird. Derartige Röntgenstrahler sind aus der EP-OS 292 055 (PHD 87-098 EP) bzw. aus der DE-OS 40 17 002 bekannt. Fig. 3 zeigt das Emissionsspektrum eines derartigen Röntgnestrahlers mit einem Target aus Tantal. Das Spektrum eines derartigen Strahlers setzt sich aus vier K-Linien α2, α1, β1 und β2 (in der Reihenfolge steigende Energie) zusammen; alle anderen in Fig. 3 nicht dargestellten Fluoreszenzlinien von Tantal haben eine weit darunter liegende Energie. Die K _{α1} - Linie hat eine Energie von 57,532 keV, während die K _{β1}-Linie ca. 7,5 keV höher liegt. In Verbindung mit einem derartigen Röntgenstrahler ist ein Filter aus Erbium mit einer Absorptionskante bei einer Quantenenergie Eₖ von 57,485 keV günstig, die oberhalb der K _{α2}-Linie und unterhalb der K_{α2}-Linie und unterhalb der K_{α1}-Linie liegt.

Die Gleichungen 2 und 3 sind für jede der vier Linien gültig. Wenn aber die Emissionslinie und die nach Streuung entstehende Linie entweder beide oberhalb oder beide unterhalb der K-Absorptionskante des Filters liegen, sind Tₚ und Tₛ praktisch identisch, und die Beiträge dieser Linien zu dem nach der subtraktiven Kombination der Signale S1 und S2 entstehenden Signale heben sich auf. Die K_{α2}-Linie und erst recht die sich daraus durch Compton-Streuung ergebende Linie liegt unterhalb der Absorptionskante Eₖ des Erbiumfilters. Die K _{β1}- und K _{β2}-Linie und die sich daraus durch Streuung ergebenden Linien liegen oberhalb der Absorptionskante liegen, solange der Energieverlust bei den Streuprozessen kleiner ist als 7,5 keV bzw. der Streuwinkel kleiner als 90°. Einzig die K _{α1}-Linie liefert einen Beitrag, weil ihre Energie oberhalb der Absorptionskante liegt, während die daraus durch Compton-Streuung entstehende Linie unterhalb der Absorptionskante liegt, wenn der Streuwinkel mindestens 7^{o} beträgt.

Mit leichten Modifikationen ist es möglich, mit der Anordnung nach Fig. 1 die durch den Nadelstrahl erzeugte photoelektronische Bremsstrahlung unabhängig von der durch Compton- oder Rayleigh-Streuung erzeugten Streustrahlung zu messen. Dazu muß der Detektorring 9 und die zwischen diesem Detektorring und dem Untersuchungsbereich angeordnete Blende 4 bzw. Kollimatoranordnung so gestaltet sein, daß der Detektorring aus dem Untersuchungsbereich Strahlung nur unter einem Winkel empfangen kann, der größer ist als 0^{o} und kleiner als derjenige Streuwinkel, bei dem der Energieverlust durch Compton-Streuung im Bereich der Differenz der Energie der monochromatischen Strahlenquelle 1 und der Quantenenergie ist, bei der das Filter 5 eine Absorptionskante hat; bei der zuvor erläuterten Kombination aus einer Tantalfluoreszenzstrahlungsquelle und einem Erbiumfilter ist dieser Winkel 7^{o}. In diesem Fall haben nicht nur die durch elastische Streuung beeinflußten Röntgenquanten, sondern auch die durch Compton-Streuung hervorgerufenen Röntgenquanten eine Energie, die oberhalb der Absorptionskante des Filters 5 bzw. 6 liegt. Nach der Subtraktion der Meßsignale (die sich mit dem Filter 5 bzw. dem Filter 6 im Strahlengang ergeben) hebt sich daher der Einfluß dieser Streusignale auf.

Für die photoelektronische Bremsstrahlung gilt das jedoch nicht. Diese Strahlung entsteht, wenn Röntgenquanten jeweils ein Elektron aus der K-Schale enes Atoms befreien, wodurch ein Photoelektron entsteht, dessen Energie kleiner ist als die Energie des primären Röntgenquants. Der Energieunterschied gegenüber dem erzeugenden (primären) Röntgenquant hängt von der Ordnungszahl des Atoms ab. Er beträgt z.B. für Kohlenstoff ca. 284 eV, für Stickstoff ca. 400 eV, und für Sauerstoff 532 eV. Wenn er größer ist als die Energiedifferenz zwischen der Quantenenergie der Absorptionskante und der Energie der monochromatischen Strahlung - was bei der Tantalstrahler/Erbiumfilter-Kombination der Fall ist - liegt die Energie der photoelektronischen Bremsstrahlung unterhalb der Quantenenergie der Absorptionskante, so daß, wie in Verbindung mit Fig. 2 erläutert wurde, ein getrennter Nachweis dieser Strahlung möglich ist.

Besondere Vorteile ergeben sich bei dieser Modifikation, wenn die Röntgenquanten energieaufgelöst gemessen werden. Es muß dann ein geeigneter Detektor 9, z.B. eine Germaniumdetektor, vorhanden sein, der bei der Detektion eines Röntgenquants ein impulsförmiges Signal erzeugt, dessen Amplitude der Energie der Röntgenquanten proportional ist. Hinter dem Verstärker 10 muß ein Impulshöhenanalysator vorgesehen sein, der für die verschiedenen Amplitudenbereiche die Zahl der Impulse registriert, deren Amplitude in den jeweiligen Amplitudenbereich fällt. Dieser Impulshöhenanalysator liefert also bei jeder Messung eine Anzahl von Zahlen, die das gemessene Energiespektrum, d.h. die Intensität als Funktion der Energie charakterisieren.

Die auf diese Weise erreichbaren Ergebnisse lassen sich anhand von Fig. 4 verstehen, die das bei den beiden Messungen hinter dem Untersuchungsobjekt auftretende Energiespektrum zeigt. Man erkennt wiederum eine Line Eₚ, die durch die Energie des monochromatischen Strahlers bedingt ist und z.B. mit der K _{α1}-Linie der Tantalfluoreszenzstrahlung übereinstimmt. Die durch Compton-Streuung entstehende Linie bei Eₛ liegt unterhalb von Eₚ, aber oberhalb der Quantenenergie Eₖ der Absorptionskante des Filters, das bei den beiden Messungen im Strahlengang vor - bzw. hinter dem Untersuchungsbereich wirksam ist. Unterhalb der Absorptionskante Eₖ zeigt sich ein kontinuierliches Spektrum, nämlich das photoelektronische Bremsstrahlungsspektrum. Dabei ist angenommen, daß in dem Untersuchungsbereich als Elemente mit niedrigster Ordnungszahl Kohlenstoff (C), Stickstoff (N) und Sauerstoff (O) vorhanden sind. Wenn ein Röntgenquant aus der K-Schale eines Kohlenstoffatoms ein Elektron befreit, ergibt sich ein Bremsstrahlungsspektrum, dessen höchste Energie unterhalb von Eₖ liegt und um ca. 284 eV niedriger ist als Eₚ. Die höchste Energie des durch den Stickstoffanteil hervorgerufenen Bremsstrahlungsspektrum liegt ca. 400 eV niedriger als Eₚ, während bei Sauerstoff die höchste Energie ca. 532 eV unterhalb von Eₚ liegt.

Wenn im Untersuchungsbereich mehr als eines der Elemente C/N/O vorhanden ist, hat das Energiespektrum in seinem kurzwelligen Teil einen stufenförmigen Verlauf. Die Höhe jeder der Stufen ist ein Maß für den Kohlenstoff-, Stickstoff- und Sauerstoffanteil. Durch ein geeignetes Kurven-Anpassungsverfahren (Curve-Fitting) kann daher das Verhältnis der drei Komponenten zueinander bestimmen. Da Sprengstoffe bekanntlich ein wohl definiertes C/N/O-Verhältnis haben, läßt sich dieses Verfahren zum Nachweis von Sprengstoffen innerhalb eines ausgedehnteren Untersuchungsbereiches benutzen, beispielsweise bei der Gepäckkontrolle.

Die Figuren 5 bis 7 dienen zur Erläuterung eines Verfahrens, das mit polychromatischer Röntgenstrahlung arbeitet. Die mit einer ausgezogenen Linie dargestellte Kurve P in Fig. 5 stellt das Energiespektrum eines solchen Röntgenstrahlers dar, der eine Röntgenröhre mit einer Wolfram-Anode umfaßt. Man erkennt den typischen Verlauf eines Bremsstrahlungsspektrums mit zwei Intensitätsspitzen (Peaks) im mittleren Energiebereich, die durch die charakteristische Strahlung von Wolfram hervorgerufen werden. Die mit S gestrichelt dargestellte Kurve stellt das Spektrum (in einem anderen Maßstab als das Spektrum P) dar, das sich ergibt, wenn Röntgenstrahlung mit dem Energiespektrum P im Untersuchungsbereich unter einem Streuwinkel von z.B. 140° gestreut wird. Die unter einem solchen Winkel gestreute Strahlung wird im wesentlichen durch Compton-Streuprozesse hervorgerufen, die gemäß Gleichung (1) zu einem mit steigender Energie der Röntgenquanten zunehmendem Energieverlust führt.

Mißt man nun die gestreute Röntgenstrahlung und fügt bei dieser Messung zwischen dem Untersuchungsbereich und der Detektoranordnung ein Filter ein mit einer Absorptionskante bei der Quantenenergie Eₐ (dabei kann es sich beispielsweise um ein Wolframfilter mit einer Absorptionskante bei ca. 70 keV handeln), dann ergibt sich für Energien der Röntgenquanten unterhalb Eₐ eine geringe Dämpfung und für Energien oberhalb Eₐ eine große Dämpfung.

Führt man eine weitere Messung durch und fügt dabei in den Strahlengang zwischen der Strahlenquelle und dem Untersuchungsbereich ein Filter aus dem gleichen Material ein, dann liegt der durch die Absorptionskante bedingte Transmissionssprung wegen des Energieverlustes beim Compton-Streuprozeß bei der niedrigeren Energie E_{b}. Spektralkomponenten oberhalb von E_{b} haben eine große Dämpfung und Spektralkomponenten unterhalb von E_{b} haben eine niedrige Dämpfung.

Bei beiden Messungen erfahren also die Spektralkomponenten unterhalb E_{b} eine niedrige und oberhalb Eₐ eine höhere Dämpfung, wobei allerdings (bei gleicher Filterdicke) die Dämpfungswirkung auf der Primärseite etwas geringer ist als auf der Sekundärseite. Wenn man diese Absorptions- bzw. Transmissionsunterschiede dadurch ausgleicht, daß man das Filter auf der Primärseite etwas dicker macht oder - bei gleicher Dicke der Filter - die Meßzeit entsprechend vergrößert, wenn das Filter auf der Sekundärseite eingefügt ist, dann hebt sich der Einfluß der Spektralkomponenten unterhalb E_{b} und oberhalb Eₐ im wesentlichen auf, wenn die bei den beiden Messungen erhaltenen Signale voneinander subtrahiert werden. Nur in dem Bereich zwischen E_{b} und Eₐ ist dies nicht der Fall. Das Differenzsignal entspricht daher demjenigen Signal, das sich ergeben würde, wenn der Röntgenstrahler nur Röntgenquanten mit einer Energie zwischen E_{b} und Eₐ auftreten würde. Das beschriebene Verfahren bewirkt also eine Bandpaßfilterung.

Für das beschriebene Ausführungsbeispiel mit einem Filter von einer Absorptionskante bei 69,5 keV und einem Streuwinkel von 140° ergibt die Differenzbildung einen Bandpaß, der Röntgenquanten mit Energien im Bereich von 56 keV bis 69,5 keV auf der Sekundärseite wirksam macht, was einer Energie von 69,5 bis 91,5 keV auf der Primärseite entsricht. Wenn man das Wolframfilter durch ein Cer-Filter ersetzt, das eine K-Absorptionskante bei 40,45 KeV aufweist, ergibt sich bei einem Streuwinkel von 140° mit diesem Verfahren ein Energieband zwischen 35,5 und 40,45 keV auf der Sekundärseite bzw. von 40,45 bis 47 keV auf der Primärseite. - Die Breite des Energiebandes, das durch dieses Verfahren wirksam wird, ist von dem Streuwinkel abhängig und nimmt mit diesem ab. Bei einem Streuwinkel von 90° beispielsweise reicht das mit einem Wolframfilter hervorzuhebende Energieband von 61,2 keV bis 69,5 keV auf der Sekundärseite bzw. von 69,5 bis 80,44 keV auf der Primärseite.

Nachfolgend wird anhand von Fig. 6 ein Gerät beschrieben, mit dem dieses Verfahren durchgeführt werden kann. Das Gerät besitzt einen Meßkopf 15, der mit einem zur Zeichenebene der Fig. 6 senkrechten Spalt 16 versehen ist. Der Spalt 16 blendet aus dem polychromatischen Strahlenbündel eines nicht näher dargestellten Röntgenstrahlers ein fächerförmiges Strahlenbündel aus, das auf eine drehbare Walze 17 mit einem die Röntgenstrahlung absorbierenden Material trifft. In der Walze sind zwei um 180° gegeneinander versetzte spiralförmig verlaufende Schlitze vorgesehen, so daß in jeder Walzenposition aus dem fächerförmigen Strahlenbündel 17 ein Nadelstrahl 18 ausgeblendet wird, der bei einer Drehung der Walze in einer zur Zeichenebene senkrechten Ebene geschwenkt wird.

Der Nadelstrahl 18 durchsetzt ein Untersuchungsobjekt 19 und erzeugt darin (Compton-) Streustrahlung. Die Streustrahlung, die unter einem Winkel von ca. 140° mit dem Nadelstrahl gestreut wird, tritt durch zwei zur Zeichenebene senkrechte und beiderseits der durch den Spalt 16 definierten Ebene befindliche Schlitze 19 im Meßkopf hindurch und trifft auf zwei aus jeweils mehreren Detektorelementen bestehende Detektoranordnungen 20 in dem Meßkopf. Die sich senkrecht zur Zeichenebene erstreckenden Detektorelemente erfassen wegen der Schlitzgeometrie die Streustrahlung aus unterschiedlichen Tiefen des Objektes.

Insoweit als bisher beschrieben, ist die Anordnung nach Fig. 6 aus der EP-PS 184 247 bekannt. Zusätzlich ist aber im Strahlengang zwischen dem Objekt 19 und dem Meßkopf 15 eine Filteranordnung 21 vorgesehen. Mit dieser Filteranordnung werden für jede Position des Nadelstrahls 18 vier verschiedene Messungen durchgeführt.

Wie aus Fig. 7 hervorgeht, die die Filteranordnung in einer gegenüber Fig. 6 um 90^{o} gedrehten Position zeigt, umfaßt die Filteranordnung eine Halterung 215 für vier Filterplatten 210....213. Die beiden Filterplatten 210 und 211 bestehen aus Wolfram und haben die gleiche Dicke. Die beiden Filterplatten 212 und 213 bestehen aus Cer und sind gleich dick. Zwischen benachbarten Filterplatten besteht ein Zwischenraum, durch den Röntgenstrahlung unbeeinflußt hindurchtreten kann.

Bei einer ersten Messung ist das Filter so im Strahlengang positioniert, daß der Nadelstrahl 18 ungeschwächt zwischen den Filterplatten 210 und 211 hindurchtreten kann. Die Streustrahlung hingegen trifft auf ihrem Weg zu den Schlitzen 19 auf die Platten 210 bzw. 211 und wird dadurch beeinflußt. Danach wird das Filter seitlich verschoben, so daß bei der zweiten Messung der Nadelstrahl 18 die Filterplatte 211 ersetzt. Die Streustrahlung erreicht dann die Schlitze 19 ungehindert. Aus den in Verbindung mit Fig. 5 erläuterten Gründen dauert diese zweite Messung etwas länger als die erste Messung. Die von jedem einzelnen Element der Detektoranordnungen 20 für dieselbe Position des Nadelstrahls 18 und die beiden Positionen der Filteranordnung 21 gelieferten Meßwerte werden voneinander subtrahiert. Wie in Verbindung mit 5 erläutert, ist das Differenzsignal einem Meßsignal äquivalent, das sich ergeben würde, wenn das Spektrum des Röntgenstrahlers auf ein bestimmtes Energieband (E_{b}-Eₐ - vergl. Fig. 5) beschränkt wäre.

Nach einer weiteren Verschiebung der Filteranordnung 21 wird bei einer dritten Messung das Cer-Filter 212 von dem Nadelstrahl 18 durchsetzt. Die gestreute Strahlung hingegen erreicht die Detektoranordnung 20 ungehindert durch die Schlitze 19 hindurch. Nach einer neuerlichen Verschiebung der Filteranordnung durchsetzt der Primärstrahl bei einer vierten Messung den Zwischenraum zwischen den beiden Cer-Filtern 212 und 213, die dann die gestreute Strahlung vor ihrem Durchtritt durch die Schlitze 19 filtern. Für jedes Detektorelement und für jede Nadelstrahlposition wird wiederum die Differenz der bei der dritten und der vierten Position der Filteranordnung gemessenen Signale gebildet, woraus sich ein Differenzsignal ergibt, das einem Energieband entspricht, das niedriger liegt als das Energieband, das sich aus der Differenz der ersten und der zweiten Messung mit den Wolfram-Filtern 210 bzw. 211 ergibt.

Somit wird das Objekt 18 mit zwei verschiedenen Energien durchstrahlt, was für die sognannten "Dual-Energy"-Verfahren wesentlich ist. Diese Verfahren liefern zusätzliche Informationen über das Untersuchungsobjekt 19. Mit dem erfindungsgemäßen Verfahren kann ein solches Dual-Energy-Verfahren durchgeführt werden, ohne daß das Spektrum der vom Röntgenstrahler erzeugten Röntgenstrahlung geändert werden muß, beispielsweise durch Umschaltung der Hochspannung, die an die im Röntgenstrahler enthaltene Röntgenröhre angelegt wird. Ebensowenig ist es erforderlich, zur Durchführung des Dual-Energy-Verfahrens die gestreute Röntgenstrahlung energieaufgelöst zu messen.

Wie in einem Aufsatz von Harding & Tischler (Phys Med.Biol, Vol. 31, 477-489, 1986) beschrieben, ist es mit einem Dual-Energy-Verfahren möglich, die Schwächung durch Compton-Streuung und durch photoelektrische Absorption getrennt zu erfassen. Dazu müssen die aus den vier Messungen resultierenden beiden Sätzen von Differenzsignalen in der in der Veröffentlichung genannten Weise miteinander kombiniert werden.

## Patentansprüche

1. Filterverfahren für ein Röntgen-System mit einem Röntgenquanten emittierenden Röntgenstrahler und einer wenigstens ein Meßsignal liefernden Detektoranordnung zur Erfassung der mit einem Objekt in einem Untersuchungsbereich in Wechselwirkung getretenen Röntgenquanten mit folgenden Verfahrensschritten:
a) Es wird eine erste Messung durchgeführt, bei der sich im Strahlengang zwischen dem Röntgenstrahler und dem Untersuchungsbereich ein Filter befindet.
b) Es wird eine weitere Messung durchgeführt, bei der sich im Strahlengang zwischen dem Untersuchungsbereich und der Detektoranordnung ein Filter befindet, das aus dem gleichen Material besteht wie das bei der ersten Messung benutzte Filter.
c) Die bei den beiden Messungen erhaltenen Meßsignale werden subtraktiv miteinader kombiniert.

2. Filterverfahren nach Anspruch 1,
dadurch gekennzeichnet, daß ein im wesentlichen monochromatischer Röntgenstrahler verwendet wird, daß das Filtermaterial eine Absorptionskante bei einer Quantenenergie hat, die geringfügig niedriger ist als die Energie der von dem monochromatischen Röntgenstrahler emittierten Röntgenquanten und daß die Röntgenquanten von der Detektoranordnung unter einem Winkel erfaßt werden, der größer ist als der Winkel, bei dem der Energieverlust der Röntgenquanten durch Compton-Streuung gerade der Differenz zwischen der Energie der Röntgenquanten und der Qunatenenergie entspricht, bei der das Filter eine Absorptionskante hat.

3. Filterverfahren nach Anspruch 1,
dadurch gekennzeichnet, daß ein im wesentlichen monochromatischer Röntgenstrahler verwendet wird, daß das Filtermaterial einer Absorptionskante bei einer Quantenenergie hat, die geringfügig niedriger ist als die Energie der von dem monochromatischen Röntgenstrahler emittierten Röntgenquanten, daß die Röntgenquanten von der Detektoranordnung unter einem Winkel erfaßt werden, der kleiner ist als der Winkel, bei dem der Energieverlust der Röntgenquanten durch Compton-Streuung gerade die Differenz zwischen der Energie der Röntgenquanten und der Quantenenergie entspricht, bei der das Filtermaterial eine Absorptionskante aufweist, und daß die Energie energieauflösend gemessen wird.

4. Verfahren nach Anspruch 1,
dadurch gekennzeichnet, daß ein polychromatischer Röntgenstrahler verwendet wird, und daß die unter einem bestimmten Streuwinkelbereich austretende Streustrahlung von der Detektoranordnung gemessen wird.

5. Filterverfahren nach Anspruch 2 oder 3,
dadurch gekennzeichnet, daß ein die Tantalfluoreszenzstrahlung emittierender Röntgenstrahler und ein Erbiumfilter verwendet werden.

6. Anordnung zum Durchführen des Filterverfahrens nach Anspruch 1 mit einem Röntgensystem mit einem Röntgenstrahler und einer Detektoranordnung zur Erfassung der mit einem Untersuchungsobjekt in Wechselwirkung getretenen Röntgenquanten, mit Filtermitteln zum Einbringen eines Filters in den Strahlengang zwischen dem Röntgenstrahler und dem Untersuchungsobjekt für die erste Messung und in den Strahlengang zwischen dem Untersuchungsobjekt und dem Detektor für die weitere Messung und mit Mitteln zum subtraktiven Kombinieren der von der Detektoranordnung gelieferten Meßsignale.

7. Anordnung nach Anspruch 6 mit einem polychromatischen Röntgenstrahler und einer Detektoranordnung zum Erfassen der unter einem Winkel von mehr als etwa 90° gestreuten Strahlung,
dadurch gekennzeichnet, daß eine Filteranordnung mit wenigstens einem ebenen Filter vorgesehen ist, die in wenigstens zwei Positionen senkrecht zu dem zwischen Röntgenstrahler und Untersuchungsbereichverlaufenden Strahlengang verschiebbar ist, wobei in der einen Position das Filter von der Primärstrahlung und in der anderen Position von der Streustrahlung durchsetzt wird.

## Claims

1. A filtering method for an X-ray system, comprising an X-ray source which emits X-ray quanta and a detector device which supplies at least one measurement signal for the detection of the X-ray quanta having interacted with an object in an examination zone, which method comprises the following steps:
a) a first measurement during which a filter is arranged in the beam path between the X-ray source and the examination zone,
b) a further measurement during which a filter consisting of the same material as the filter used during the first measurement is arranged in the beam path between the examination zone and the detector device,
c) subtractive combination of the measurement signals obtained from the two measurements.

2. A filtering method as claimed in Claim 1, characterized in that an essentially monochromatic X-ray source is used, the filter material having an absorption edge at a quantum energy which is slightly lower than the energy of the X-ray quanta emitted by the monochromatic X-ray source and the X-ray quanta being detected by the detector device at an angle which is larger than the angle at which the energy loss of the X-ray quanta due to Compton scattering corresponds exactly to the difference between the energy of the X-ray quanta and the quantum energy at which the filter has an absorption edge.

3. A filtering method as claimed in Claim 1, characterized in that an essentially monochromatic X-ray source is used, the filter material having an absorption edge at a quantum energy which is slightly lower than the energy of the X-ray quanta emitted by the monochromatic X-ray source, the X-ray quanta being detected by the detector device at an angle which is smaller than the angle at which the energy loss of the X-ray quanta due to Compton scattering corresponds exactly to the difference between the energy of the X-ray quanta and the quantum energy at which the filter material has an absorption edge, the energy being measured in an energy-resolving manner.

4. A method as claimed in Claim 1, characterized in that use is made of a polychromatic X-ray source, scattered radiation emanating in a predetermined range of scatter angles being measured by the detector device.

5. A filtering method as claimed in Claim 2 or 3, characterized in that use is made of an X-ray source emitting tantalum fluorescent radiation and of an erbium filter.

6. A device for carrying out the filtering method claimed in Claim 1, comprising an X-ray system with an X-ray source and a detector device for detecting the X-ray quanta having interacted with an object to be examined, filter means for inserting a filter in the beam path between the X-ray source and the object to be examined for the first measurement and in the beam path between the object to be examined and the detector for the further measurement, and means for the subtractive combination of the measurement signals supplied by the detector device.

7. A device as claimed in Claim 6, comprising a polychromatic X-ray source and a detector device for detecting the radiation scattered at an angle of more than approximately 90°, characterized in that there is provided a filter device which comprises at least one flat filter which is displaceable to at least two positions, perpendicularly to the beam path extending between the X-ray source and the examination zone, the filter being traversed by the primary radiation in one position and by the scattered radiation in the other position.

## Revendications

1. Procédé de filtrage pour un système de rayons X Avec un générateur de rayons X émettant un quantum de rayons X et un dispositif détecteur produisant au moins un signal de mesure en vue de l'enregistrement des quantum de rayons X en interaction avec un objet dans une zone d'examen comportant les étapes de procédé suivantes :
a) Une première mesure dans laquelle un filtre se trouve dans le trajet des rayons entre le générateur de rayons X et la zone d'examen est effectuée.
b) Une autre mesure dans laquelle un filtre se trouve dans le trajet des rayons entre la zone d'examen et le dispositif détecteur, lequel filtre se compose du même matériau que le filtre utilisé pour la première mesure, est effectuée.
c) Les signaux de mesure obtenus pour les deux mesures sont combinés l'un à l'autre par soustraction.

2. Procédé de filtrage selon la revendication 1, caractérisé en ce qu'un générateur de rayons X essentiellement monochromatique est utilisé, que le matériau de filtrage présente une arête d'absorption pour une énergie quantique qui est légèrement inférieure à l'énergie des quantum de rayons X émis par le générateur de rayons X monochromatique, que les quantum de rayons X sont enregistrés par le dispositif détecteur dans un angle qui est inférieur à l'angle pour lequel la perte énergétique des quantum de rayons X par diffusion de Compton correspond précisément à la différence entre l'énergie des quantum de rayons X de l'énergie quantique à laquelle le filtre présente une arête d'absorption.

3. Procédé de filtrage selon la revendication 1, caractérisé en ce qu'un générateur de rayons X essentiellement monochromatique est utilisé, que le matériau de filtrage présente une arête d'absorption pour une énergie quantique légèrement inférieure à l'énergie des quantum de rayons X émis par le générateur de rayons X monochromatique, que les quantum de rayons X sont enregistrés par le dispositif détecteur dans un angle inférieur à l'angle auquel la perte énergétique des quantum de rayons X par la diffusion de Compton correspond précisément à la différence entre l'énergie des quantum de rayons X et l'énergie quantique à laquelle le matériau de filtrage présente une arête d'absorption et que l'énergie est mesurée après dispersion de l'énergie.

4. Procédé selon la revendication 1, caractérisé en ce qu'un générateur de rayons X polychromatique est utilisé et que le rayonnement diffusé sortant dans une gamme d'angles de diffusion déterminée est mesuré par le dispositif détecteur.

5. Procédé de filtrage selon la revendication 2 ou 3, caractérisé en ce qu'un générateur de rayons X émettant un rayonnement fluorescent au tantale et un filtre d'erbium est utilisé.

6. Dispositif d'exécution du procédé de filtrage selon la revendication 1 avec un système de rayons X doté d'un générateur de rayons X et d'un dispositif détecteur en vue de l'enregistrement des quantum de rayons X en interaction avec un objet d'examen, avec des moyens de filtrage en vue d'introduire un filtre pour la première mesure dans le trajet des rayons entre le générateur de rayons X et l'objet d'examen et dans le trajet des rayons entre l'objet d'examen et le détecteur pour l'autre mesure et avec des moyens en vue de la combinaison par soustraction des signaux de mesure produits par le dispositif détecteur.

7. Dispositif selon la revendication 6 avec un générateur de rayons X polychromatique et un dispositif détecteur en vue de l'enregistrement du rayonnement diffusé dans un angle de plus d'environ 90°, caractérisé en ce qu'un dispositif de filtrage avec au moins un filtre plat est prévu et peut se déplacer perpendiculairement au trajet des rayons X s'étendant entre le générateur de rayons X et la zone d'examen dans au moins deux positions, le filtre étant pénétré par le rayonnement primaire dans l'une des positions et par le rayonnement diffusé dans l'autre position.
